# EUROPÄISCHE PATENTSCHRIFT

(11) **EP 1 552 133 B1**
(45) Veröffentlichungstag und Bekanntmachung des Hinweises auf die Patenterteilung: **19.04.2006**
(21) Anmeldenummer: 03756474.7
(22) Anmeldetag: 02.10.2003
(51) Int. Cl.: F02M 25/08

(54) **KRAFTSTOFFVERSORGUNGSSYSTEM FÜR EINE BRENNKRAFTMASCHINE**
FUEL SUPPLY SYSTEM FOR AN INTERNAL COMBUSTION ENGINE
SYSTEME D'ALIMENTATION EN CARBURANT POUR MOTEUR A COMBUSTION INTERNE

(30) Priorität: 15.10.2002 DE 10247936
(43) Veröffentlichungstag der Anmeldung: 13.07.2005
(73) Patentinhaber: DaimlerChrysler AG, 70567 Stuttgart (DE)
(72) Erfinder: VON ANDRIAN-WERBURG, Stephan, 70563 Stuttgart (DE); WUNDERLICH, Klaus, 71336 Waiblingen (DE)
(86) Internationale Anmeldenummer: PCT/EP2003/010916
(87) Internationale Veröffentlichungsnummer: WO 2004/036023

(56) Entgegenhaltungen:
- DE-A- 19 650 517
- DE-C- 10 001 060
- DE-C- 19 947 080
- US-A- 4 530 210

## Beschreibung

Die Erfindung betrifft ein Kraftstoffversorgungssystem für eine Brennkraftmaschine gemäß dem Oberbegriff des Anspruches 1.

Ein Kraftstoffversorgungssystem der vorgenannten Art ist aus der DE 199 47 080 C1 bekannt, bei der, bezogen auf eine mit luftunterstützter Direkteinspritzung arbeitende Brennkraftmaschine, eine Regeneration des Aktivkohlebehälters mit Druckspülung vorgesehen ist. Hierzu ist der für die luftunterstützte Direkteinspritzung vorgesehenen, durch eine Druckpumpe gebildeten Druckquelle ein Druckregler zugeordnet, und es wird die über den Druckregler abgezweigte Überschussmenge zur Regeneration dem Aktivkohlebehälter zugeführt. Die den Aktivkohlebehälter durchspülende Luft wird, mit Kohlewasserstoffen beladen, über ein Regenerierventil benachbart zum Einlassmodul auf den Luftversorgungskanal zurückgeführt. Eine derartige Lösung ermöglicht über die der Brennkraftmaschine abgasseitig zugeordnete Lambda-Sonde zwar die Berücksichtigung der durch die Regeneration des Aktivkohlebehälters zusätzlich eingeleiteten Kohlenwasserstoffe bei der Bestimmung der Einspritzmengen, ist aber für die Regeneration an die druckbeaufschlagte Durchspülung des Aktivkohlebehälters, und damit an eine mit Überschuss arbeitende Druckpumpe, gebunden.

Der Erfindung liegt die Aufgabe zugrunde, ein Kraftstoffversorgungssystem der eingangs genannten Art dahingehend auszubilden, dass dieses sowohl eine Spülung des Aktivkohlebehälters mit Überdruck wie auch mit Unterdruck ermöglicht, somit bezüglich der Durchführung der Regeneration von Betriebszuständen der Brennkraftmaschine und dieser zugeordneten Druckquellen unabhängig ist und dadurch auch, ohne oder mit nur geringen Modifikationen, in Verbindung mit unterschiedlich betriebenen Brennkraftmaschinen, so beispielsweise mit oder ohne Lader arbeitenden Brennkraftmaschinen einzusetzen ist.

Erreicht wird dies gemäß der Erfindung durch ein Kraftstoffversorgungssystem gemäß dem Anspruch 1, das bei Auslegung auf einen Betrieb mit einer versorgungsseitig zur Brennkraftmaschine vorgesehenen Druckquelle, und damit möglicher Druckspülung des Aktivkohlebehälters, auch einen Betrieb ermöglicht, bei dem der Aktivkohlebehälter mit Unterdruck gespült wird. Hierzu ist bei dem erfindungsgemäßen Kraftstoffversorgungssystem die Anschlussverbindung des Kraftstofftanks zur Atmosphäre und die Abzweigung vom Luftversorgungskanal jeweils im Zulauf auf den Aktivkohlebehälter ventilgesteuert sowie zur Belüftung des Kraftstofftanks und zur Regeneration des Aktivkohlebehälters wechselweise freigeschaltet, was - bei einfachem Aufbau - bei Sperrung der Abzweigung gegen den Aktivkohlebehälter über die über den Aktivkohlebehälter laufende, ventilgesteuerte Anschlussverbindung des Kraftstofftanks zur Atmosphäre und über den auf das Einlassmodul zurückgeführten Abschnitt der Abzweigung, in dem das Regenerierventil liegt, eine Spülung mit Unterdruck ermöglicht. Weitere diesbezügliche Möglichkeiten ergeben sich insbesondere bei Verwendung eines gesteuerten Ventiles, insbesondere eines Proportionalventiles im Ausgang der Anschlussverbindung auf die Atmosphäre.

In Verbindung mit Ladermotoren erweist es sich als zweckmäßig, für den Lader einen Bypass vorzusehen, der durch leichtes Schließen des zugehörigen Umluftventiles eine verringerte Verdichtung ermöglicht, so dass für die Regeneration auch dann mit einem bezogen auf den Saugrohrdruck bevorzugt geringen Überdruck - beispielsweise bis in die Größenordnung von 150 mbar - für die Spülung des Aktivkohlebehälters gearbeitet werden kann, wenn, ungeachtet der Auslegung des Laders auf brennkraftmaschinenseitig geforderte maximale Ladedrücke, die Spülung des Aktivkohlebehälters und dessen Regeneration in Betriebsphasen der Brennkraftmaschine erfolgt, in denen motorseitig nur geringe Ladedrücke gewünscht und erforderlich sind.

Für die Anordnung des Laders erweist es sich als zweckmäßig, diesen stromauf des Luftmassenmessers vorzusehen, wobei im Rahmen der Erfindung bevorzugt mit einem mechanischen Lader gearbeitet wird.

Die wechselweise Freischaltung der Anschlussverbindung des Kraftstoffbehälters zur Atmosphäre und des zulaufseitigen, auf den Aktivkohlebehälter mündenden Abschnittes der Abzweigung vom Luftversorgungssystem wird erfindungsgemäß bevorzugt über ein gemeinsames Wegeventil vorgenommen, wobei das Wegeventil als 4/2-Wegeventil insbesondere ausgebildet wird. Eine solche vereinfachte Lösung ist auch bei Spülung mit Unterdruck und zum Kraftstofftank offener Verbindung des Aktivkohlebehälters ohne Gefährdung des Kraftstofftanks durch hohe Unterdruckbelastung im Regelfall möglich. Im Rahmen der Erfindung kann aber auch ein 4/3-Wegeventil Verwendung finden, das als weitere Stellung eine Sperrlage hinsichtlich aller Anschlüsse aufweist, so dass der Aktivkohlebehälter sowohl gegen den Tank wie auch gegen den vom Einlassmodul ausgehenden Abschnitt der Abzweigung abgesperrt ist und die zur Spülung des Aktivkohlebehälters angesaugte Luft ausschließlich über die Anschlussverbindung des Aktivkohlebehälters zur Atmosphäre erfolgt.

Weitere Einzelheiten und Merkmale der Erfindung ergeben sich aus den Ansprüchen. Ferner wird die Erfindung nachstehend anhand eines schematisierten Ausführungsbeispieles näher erläutert, das eine Brennkraftmaschine mit zugeordnetem erfindungsgemäßem Kraftstoffversorgungssystem zeigt.

In der Zeichnung ist mit 1 eine Brennkraftmaschine, hier eine mit Fremdzündung arbeitende Brennkraftmaschine bezeichnet, der ein Auslassmodul 2 und ein Einlassmodul 3 zugeordnet sind und an deren Einlassmodul 3 ein Kraftstoffversorgungssystem 4 anschließt, das einen Kraftstofftank 5 und einen Aktivkohlebehälter 6 umfasst. An das Einlassmodul 3, dem im Ausführungsbeispiel eine Drosselklappe 7 eingangsseitig zugeordnet ist, schließt, in Verbindung zur Drosselklappe 7 stehend, ein Luftversorgungskanal 8 an, in dem als Druckquelle 9 ein Lader liegt, dem in einem Bypass 10 ein Umluftventil 11 zugeordnet ist. In Durchströmungsrichtung auf das Einlassmodul 3 liegt nachgeordnet zur Druckquelle 9, also stromab der Druckquelle 9 im Luftversorgungskanal 8 ein Luftmassenmesser 12, der bevorzugt als Heißfilm-Luftmassenmesser ausgebildet ist. Zwischen dem Luftmassenmesser 12 und dem Anschluss des Luftversorgungskanales 8 an das Einlassmodul 3 liegt der Anschluss für eine Abzweigung 13, die Abschnitte 14, 15 und 16 umfasst, und von denen der Abschnitt 14 an ein hier als 4/2-Wegeventil ausgebildetes Wegeventil 17 anschließt. Das Wegeventil 17 liegt im Übergang auf den Abschnitt 15 der Abzweigung 13, der an den Aktivkohlebehälter 6 angeschlossen ist, von dem der Abschnitt 16 ausgeht, in dem als Regenerierventil 18 ein 2/2-Wegeventil angeordnet ist und der anschließend an das Regenerierventil 18 auf das Einlassmodul 3, bevorzugt benachbart zu einem oder mehreren der Saugkanäle der Brennkraftmaschine 1, ausmündet. Grundsätzlich kann der Luftmassenmesser im Rahmen der Erfindung auch stromauf der Druckquelle angeordnet sein, da auch so die gesamte Luftmasse erfasst wird, sofern dem Lader kein Abblaseventil zugeordnet ist.

Parallel geschaltet zum Abschnitt 15 der Abzweigung 13 ist dem Aktivkohlebehälter 6 eine Anschlussleitung 19 zur Atmosphäre zugeordnet, wobei in der Anschlussleitung 19, vereinfacht dargestellt, ein in Richtung auf die Atmosphäre sperrendes Rückschlagventil 20 liegt. Parallel geschaltet zum vom Aktivkohlebehälter 6 ausgehenden Abschnitt 16 der Abzweigung 13 ist an den Aktivkohlebehälter 6 eine Anschlussverbindung 21 zum Kraftstofftank 5 vorgesehen, die über das Wegeventil 17 läuft, wobei das Wegeventil 17 zwei Schaltstellungen aufweist, in deren einer als Grundstellung die Anschlussverbindung 21 zwischen Kraftstofftank 5 und als Aktivkohlebehälter 6 durchgeschaltet ist, bei gleichzeitiger Unterbrechung der Verbindung zwischen den Abschnitten 14 und 15 der Abzweigung 13, und in deren zweiter, über ein Stellglied geschalteter Schaltstellung die Verbindung des Kraftstofftankes 5 zum Aktivkohlebehälter 6 unterbrochen ist und die Abschnitte 14 und 15 der Abzweigung 13 verbunden sind.

Das Regenerierventil 18 ist in seiner ersten, eine Grundstellung bildenden Schaltstellung gezeigt, in der die Verbindung über den Abschnitt 16 der Abzweigung 13 unterbrochen ist und über ein Stellglied auf eine zweite Schaltstellung umschaltbar, in der diese Verbindung geöffnet ist.

Das Rückschlagventil 20 kann im Rahmen der Erfindung auch als gesteuertes Ventil ausgebildet sein kann.

Der geschilderte Aufbau des Kraftstoffversorgungssystemes 4 veranschaulicht, dass die Spülung und damit die Regeneration des Aktivkohlebehälters 6 sowohl mit Überdruck als auch mit Unterdruck erfolgen kann, und damit in seiner Funktion auch unabhängig vom Betrieb des Laders als Druckquelle 9 ist, womit die Eignung auch für Brennkraftmaschinen 1 gegeben ist, die mit zuschaltbarem Lader arbeiten. Ferner kann dadurch das System, beispielsweise im Rahmen von Fahrzeugbaureihen mit unterschiedlicher Motorenbestückung, bei gleichem und in Anpassung gegebenenfalls abgemagertem Aufbau eingesetzt werden, so dass sich eine geringe Teilevielfalt trotz variierender Einsatzgegebenheiten ergibt.

Wird das Kraftstoffversorgungssystem 4 in Bezug auf die Regeneration des Aktivkohlebehälters 6 mit Überdruck betrieben, so wird die über den Lader als Druckquelle 9 angesaugte Frischluft durch leichtes Schließen des Umluftventiles 11 in geringem Umfang verdichtet, bevor sie über den Luftmassenmesser 12 der Brennkraftmaschine 1 über die Drosselklappe 7 zufließt. Ein Teil der vorverdichteten Luft wird zwischen Luftmassenmesser 12 und Drosselklappe 7 vom Luftversorgungskanal 8 abgezweigt und über den Abschnitt 14 der Abzweigung 13, das für die Regeneration in die Schaltstellung 2 geschaltete Wegeventil 17 sowie den Leitungsabschnitt 15 dem Aktivkohlebehälter 6 zugeführt. Nach Durchströmen des Aktivkohlebehälters 6 erfolgt über den Abschnitt 16 der Abzweigung 13 bei auf seine zweite Schaltstellung geschaltetem Regenerierventil 18 die Zuführung auf das Einlassmodul 3, wobei der diesbezügliche Anschluss bevorzugt im Bereich der Saugkanäle der Brennkraftmaschine 1 ausmündet, um den dort gegebenen Unterdruck zu nutzen.

Um in der Phase der Regeneration die der Brennkraftmaschine 1 zugeführte Luftmasse, bezogen auf den jeweiligen Betriebspunkt, konstant zu halten, wird der Öffnungswinkel der Drosselklappe 7 entsprechend reduziert, und damit der zusätzliche zugeführte, mit Kohlenwasserstoffen angereicherte Spülstrom kompensiert.

In Anbetracht dessen, dass die gesamte über den Luftversorgungskanal 8 laufende Luftmasse vom Luftmassenmesser 12 erfasst wird und abgasseitig dem Auslassmodul 2 eine Lambda-Sonde 22 zur Erfassung der Abgaszusammensetzung zugeordnet ist, kann bei der Regeneration durch die Lambda-Verschiebung direkt auf den Beladungszustand des Aktivkohlebehälters 6 geschlossen werden, so dass, in Anbetracht der sehr kurzen Ansprechzeiten, der Beladungszustand des Aktivkohlebehälters 6 nicht vorab in oder zu einer Regenerierphase erfasst und hinsichtlich seines Beitrages zum Mischungsverhältnis berücksichtigt werden muss. Gegen die Atmosphäre ist die Abzweigung 13 bei der geschilderten Durchspülung des Aktivkohlebehälters 6 mit Überdruck über das Rückschlagventil 20 abgesperrt, über das, aufgrund des vorgeschilderten Aufbaus, in der gezeigten, der Grundstellung entsprechenden Schaltstellung 1 des Wegeventils 17 die Belüftung des Kraftstofftanks 5 außerhalb der Phasen der Regenerierung erfolgt.

Der gezeigte Grundaufbau des Kraftstoffversorgungssystems 4 ermöglicht des Weiteren auch eine Spülung mit Unterdruck bei inaktiver Druckquelle 9 unter Ausnutzung des Gefälles, das zwischen dem anströmseitig zur Drosselklappe 7 (Luftversorgungskanal 8) und anströmseitig zu den Saugkanälen des Einlassmodules 3 (Abschnitt 16 der Abzweigung 13) gegebenen Druck besteht. In Verbindung mit der zweiten Schaltstellung des Regenerierventiles 18 zur Durchführung der Regeneration ist das Wegeventil 17 in seine zweite Schaltstellung geschaltet, in der der Kraftstofftank 5 gegen den Aktivkohlebehälter 6 abgesperrt ist, so dass sich keine Unterdruckbeaufschlagung des Kraftstoffbehälters 5 ergibt. Insbesondere in Verbindung mit einer derartigen Lösung ist eine Ausgestaltung des Ventiles 20 in der Anschlussleitung 19 als geschaltetes Ventil zweckmäßig, so dass auch für die Spülung mit Unterdruck die gesamte, der Brennkraftmaschine 1 einlassseitig zugeführte Luftmenge über den Luftmassenmesser 12 läuft. Der ersten Schaltstellung des Wegeventiles 17 entspricht bei Verwendung eines solchen geschalteten Ventiles 20 außerhalb der Phasen der Regeneration eine bevorzugt druckabhängig geschaltete und/oder sich einstellende Öffnungsstellung gegen die Atmosphäre, so dass der Kraftstofftank 5 über den Aktivkohlebehälter 5 bedarfsweise beatmet ist.

## Patentansprüche

1. Kraftstoffversorgungssystem für eine Brennkraftmaschine (1) bei der das Kraftstoffversorgungssystem (4) einen Kraftstofftank (5) einen Aktivkohlebehälter (6) ein brennkraftmaschinenseitiges Einlassmodul (3) einen auf das Einlassmodul (3) ausmündenden Luftversorgungskanal (8) und einen im Luftversorgungskanal angeordneten Luftmassenmesser (12) umfasst sowie eine über den Aktivkohlebehälter (6) laufende, ventilgesteuerte Verbindung des Kraftstofftanks (5) zur Atmosphäre und, stromab des Luftmassenmessers (12) eine Abzweigung (13) vom Luftversorgungskanal (8) aufweist, die, über eine Druckquelle (9) beauf schlagt, über den Aktivkohlebehälter (6) auf das Einlassmodul (3) zurückgeführt ist und in der stromab des Aktivkohlebehälters (6) ein gesteuertes Regenerierventil (18) angeordnet ist,
**dadurch gekennzeichnet,**
**dass** die Anschlussverbindung (21) des Kraftstofftanks (5) zur Atmosphäre und die Abzweigung (13) vom Luftversorgungskanal (8) jeweils im Übergang auf den Aktivkohlebehälter (6) ventilgesteuert sowie zur Belüftung des Kraftstoffbehälters (5) und zur Regeneration des Aktivkohlebehälters (6) wechselweise freigeschaltet sind.

2. Kraftstoffversorgungssystem nach Anspruch 1,
**dadurch gekennzeichnet,**
**dass** die Druckquelle (9) stromauf des Luftmassenmessers (12) dem Luftversorgungskanal (8) zugeordnet ist.

3. Kraftstoffversorgungssystem nach Anspruch 1,
**dadurch gekennzeichnet,**
**dass** die Druckquelle (9) stromab des Luftmassenmessers (12) dem Luftversorgungskanal (8) zugeordnet ist.

4. Kraftstoffversorgungssystem nach einem der Ansprüche 1 bis 3,
**dadurch gekennzeichnet,**
**dass** als Druckquelle (9) ein Lader vorgesehen ist.

5. Kraftstoffversorgungssystem nach Anspruch 4,
**dadurch gekennzeichnet,**
**dass** der Druckquelle (9) ein Bypass (10) mit einem Umluftventil (11) zugeordnet ist.

6. Kraftstoffversorgungssystem nach Anspruch 4 oder 5,
**dadurch gekennzeichnet,**
**dass** die Druckquelle (9) durch einen mechanischen Lader gebildet ist.

7. Kraftstoffversorgungssystem nach Anspruch 4 oder 5,
**dadurch gekennzeichnet,**
**dass** die Druckquelle (9) durch den Verdichter eines Abgasturboladers gebildet ist.

8. Kraftstoffversorgungssystem nach einem der vorhergehenden Ansprüche,
**dadurch gekennzeichnet,**
**dass** die Anschlussverbindung (21) des Kraftstofftanks (5) zum Aktivkohlebehälter (6) und die Abzweigung (13) von Luftversorgungskanal (8) zum Aktivkohlebehälter (6) über eine Wegeventil (17) gemeinsam gesteuert sind.

9. Kraftstoffversorgungssystem nach Anspruch 8,
**dadurch gekennzeichnet,**
**dass** als Wegeventil (17) ein 4/2-Wegeventil vorgesehen ist.

10. Kraftstoffversorgungssystem nach Anspruch 8,
**dadurch gekennzeichnet,**
**dass** als Wegeventil (17) ein 4/3-Wegeventil vorgesehen ist.

11. Kraftstoffversorgungssystem nach einem der vorhergehenden Ansprüche,
**dadurch gekennzeichnet,**
**dass** für den Anschluss (Anschlussleitung 21) des Kraftstoffbehälters (5) zur Atmosphäre ein Rückschlagventil (20) vorgesehen ist.

12. Kraftstoffversorgungssystem nach einem der Ansprüche 1 bis 10,
**dadurch gekennzeichnet,**
**dass** im Anschluss des Aktivkohlebehälters (6) zur Atmosphäre ein gesteuertes Ventil, insbesondere ein Wegeventil vorgesehen ist.

13. Kraftstoffversorgungssystem nach Anspruch 12,
**dadurch gekennzeichnet,**
**dass** das gesteuerte Ventil bei Regeneration des Aktivkohlebehälters (6) mit Unterdruck gesperrt ist.

14. Kraftstoffversorgungssystem nach einem der vorhergehenden Ansprüche,
**dadurch gekennzeichnet,**
**dass** der gesamte der Brennkraftmaschine zugeführte Luftmassenstrom einschließlich Spülluftmenge über die Lambda-Sonde (22) geführt wird.

15. Kraftstoffversorgungssystem nach Anspruch 14,
**dadurch gekennzeichnet,**
**dass** die Beladung des Aktivkohlefilters (6) bei Spülung durch Unter- oder Überdruck über die Lambda-Sonde (22) erfasst wird.

## Claims

1. Fuel supply system for an internal combustion engine (1), in which the fuel supply system (4) comprises a fuel tank (5), an activated-carbon canister (6), an inlet module (3) on the internal combustion engine side, an air supply duct (8) leading to the inlet module (3), and an air-mass meter (12) arranged in the air supply duct and also has a valve-controlled connection of the fuel tank (5) to the atmosphere running via the activated-carbon canister (6) and, downstream of the air-mass meter (12), a branch (13) from the air supply duct (8), which branch, acted on via a pressure source (9), is guided back to the inlet module (3) via the activated-carbon canister (6) and in which branch a mechanically operated regenerating valve (18) is arranged downstream of the activated-carbon canister (6), **characterized in that** the connection (21) of the fuel tank (5) to the atmosphere and the branch (13) from the air supply duct (8) are in each case valve-controlled at the transition to the activated-carbon canister (6) and are activated alternately for ventilation of the fuel tank (5) and for regeneration of the activated-carbon canister (6).

2. Fuel supply system according to Claim 1, **characterized in that** the pressure source (9) is assigned to the air supply duct (8) upstream of the air-mass meter (12).

3. Fuel supply system according to Claim 1, **characterized in that** the pressure source (9) is assigned to the air supply duct (8) downstream of the air-mass meter (12).

4. Fuel supply system according to one of Claims 1 to 3, **characterized in that** a supercharger is provided as the pressure source (9).

5. Fuel supply system according to Claim 4, **characterized in that** the pressure source (9) is assigned a bypass (10) with a recirculating valve (11).

6. Fuel supply system according to Claim 4 or 5, **characterized in that** the pressure source (9) is formed by a mechanical supercharger.

7. Fuel supply system according to Claim 4 or 5, **characterized in that** the pressure source (9) is formed by the compressor of an exhaust gas turbocharger.

8. Fuel supply system according to one of the preceding claims, **characterized in that** the connection (21) of the fuel tank (5) to the activated-carbon canister (6) and the branch (13) from the air supply duct (8) to the activated-carbon canister (6) are controlled together via a directional control valve (17).

9. Fuel supply system according to Claim 8, **characterized in that** a 4/2-way valve is provided as the directional control valve (17).

10. Fuel supply system according to Claim 8, **characterized in that** a 4/3-way valve is provided as the directional control valve (17).

11. Fuel supply system according to one of the preceding claims, **characterized in that** a non-return valve (20) is provided for the connection (connecting line 21) of the fuel tank (5) to the atmosphere.

12. Fuel supply system according to one of Claims 1 to 10, **characterized in that** a mechanically operated valve, in particular a directional control valve, is provided in the connection of the activated-carbon canister (6) to the atmosphere.

13. Fuel supply system according to Claim 12, **characterized in that** the mechanically operated valve is closed during regeneration of the activated-carbon canister (6) with negative pressure.

14. Fuel supply system according to one of the preceding claims, **characterized in that** the entire air mass flow supplied to the internal combustion engine, including the flushing air quantity, is guided via the lambda probe (22).

15. Fuel supply system according to Claim 14, **characterized in that** the loading of the activated-carbon filter (6) is detected via the lambda probe (22) during flushing by means of negative pressure or positive pressure.

## Revendications

1. Système d'alimentation en carburant pour moteur à combustion interne (1) dans lequel le système d'alimentation en carburant (4) comprend un réservoir à carburant (5), un récipient à charbon actif (6), un module d'entrée (3) côté moteur à combustion interne, un canal d'alimentation en air (8) débouchant dans le module d'entrée (3) et un débitmètre d'air (12) agencé dans le canal d'alimentation en air, et présente une liaison entre le réservoir à carburant (5) et l'atmosphère qui passe par le récipient à charbon actif (6) et qui est commandée par une valve, et une ramification (13) du canal d'alimentation en air (8) agencée en aval du débitmètre d'air (12) et retournant vers le module d'entrée (3) via le récipient à charbon actif (6) en étant attaquée par une source de pression (9), ramification dans laquelle est agencée une valve de régénération commandée (18) en aval du récipient à charbon actif (6),
**caractérisé en ce que**
la liaison de raccordement (21) entre le réservoir à carburant (5) et l'atmosphère et la ramification (13) du canal d'alimentation en air (8) sont soumises à la commande d'une valve chacune dans la transition vers le récipient à charbon actif (6) et sont alternativement libérées pour la mise à l'air du réservoir à carburant (5) et pour la régénération du récipient à charbon actif (6).

2. Système d'alimentation en carburant selon la revendication 1,
**caractérisé en ce que**
la source de pression (9) est associée au canal d'alimentation en air (8) en amont du débitmètre d'air (12).

3. Système d'alimentation en carburant selon la revendication 1,
**caractérisé en ce que**
la source de pression (9) est associée au canal d'alimentation en air (8) en aval du débitmètre d'air (12).

4. Système d'alimentation en carburant selon l'une des revendications 1 à 3,
**caractérisé en ce que**
il est prévu un compresseur de suralimentation à titre de source de pression (9).

5. Système d'alimentation en carburant selon la revendication 4,
**caractérisé en ce que**
un by-pass (10) pourvu d'une valve de recirculation (11) est associé à la source de pression (9).

6. Système d'alimentation en carburant selon la revendication 4 ou 5,
**caractérisé en ce que**
la source de pression (9) est formée par un compresseur de suralimentation mécanique.

7. Système d'alimentation en carburant selon la revendication 4 ou 5,
**caractérisé en ce que**
la source de pression (9) est formée par le compresseur d'un turbocompresseur à gaz d'échappement.

8. Système d'alimentation en carburant selon l'une des revendications précédentes,
**caractérisé en ce que**
la liaison de raccordement (21) entre le réservoir à carburant (5) et le récipient à charbon actif (6) et la ramification (13) du canal d'alimentation en air (8) vers le récipient à charbon actif (6) sont commandées conjointement via un distributeur (17).

9. Système d'alimentation en carburant selon la revendication 8,
**caractérisé en ce que**
à titre de distributeur (17) est prévu un distributeur à 4 voies/2 positions.

10. Système d'alimentation en carburant selon la revendication 8,
**caractérisé en ce que**
à titre de distributeur (17) est prévu un distributeur à 4 voies/3 positions.

11. Système d'alimentation en carburant selon l'une des revendications précédentes,
**caractérisé en ce que**
pour le raccordement (conduite de raccordement 21) du réservoir à carburant (5) à l'atmosphère, il est prévu un clapet antiretour (20).

12. Système d'alimentation en carburant selon l'une des revendications 1 à 10,
**caractérisé en ce que**
dans le raccordement du récipient à charbon actif (6) à l'atmosphère, il est prévu une valve commandée, en particulier un distributeur.

13. Système d'alimentation en carburant selon la revendication 12,
**caractérisé en ce que**
la valve commandée est bloquée par une dépression lors d'une régénération du récipient à charbon actif (6).

14. Système d'alimentation en carburant selon l'une des revendications précédentes,
**caractérisé en ce que**
la totalité du courant massique d'air amené au moteur à combustion interne, y compris la quantité d'air de rinçage, est menée via la sonde lambda (22).

15. Système d'alimentation en carburant selon la revendication 14,
**caractérisé en ce que**
le chargement du filtre à charbon actif (6) lors du rinçage en dépression ou en surpression est détecté via la sonde lambda (22).
